# EUROPÄISCHE PATENTSCHRIFT

(11) **EP 0 103 535 B1**
(45) Veröffentlichungstag und Bekanntmachung des Hinweises auf die Patenterteilung: **22.02.1989**
(21) Anmeldenummer: 83730082.1
(22) Anmeldetag: 01.09.1983
(51) Int. Cl.: B65D 71/00

(54) **Aus faltbarem Material wie Pappe, Wellpappe od.dgl. bestehender einstückiger, vorgefalzter Zuschnitt**
Single-folded blank made from pliable material, e.g. fibre board or corrugated fibre board
Découpe repliée d'un seul tenant formée d'un matériau pliable tel que carton ou carton ondulé

(30) Priorität: 07.09.1982 DE 8225471 U
(43) Veröffentlichungstag der Anmeldung: 21.03.1984
(73) Patentinhaber: Europa Carton Aktiengesellschaft, D-20095 Hamburg (DE)
(72) Erfinder: Immler, Manfred, D-8858 Neuburg/Donau (DE); Kuhlmann, Jens Carl, D-2000 Hamburg 70 (DE)
(74) Vertreter: Patentanwälte Wenzel & Kalkoff

(56) Entgegenhaltungen:
- DE-A- 2 906 677
- FR-A- 2 298 486

## Beschreibung

Die Erfindung betrifft einen aus faltbarem Material wie Pappe, Wellpappe od. dgl. bestehenden, einstückigen, vorgefalzten Zuschnitt für eine im Grundriß im wesentlichen rechteckige oder quadratische Becher- oder Stapelsteige mit einer ungeteilten Bodenplatte, mit einer im wesentlichen parallel im Abstand dazu angeordneten, in zwei Plattenabschnitte unterteilten Lochplatte zur lagesicheren Aufnahme von Behältnissen, z. B. Joghurt- oder Milchbechern, wobei Bodenplatte und Lochplattenabschnitte über zwei einander gegenüberliegende Steigenseitenwände aneinander angelenkt sind, und mit in den Eckbereichen des aufgefalteten Zuschnitts angeordneten, vorgestanzten und über die Ebene der Lochplatte hinausragenden, zweischenklig gewinkelten Eckpfosten, die teilweise als integraler Teil der Steigenseitenwände an der ungeteilten Bodenplatte angelenkt und deren einfaltbare Schenkelteile mit anderen Teilen der Steige tragfähig verbindbar sind.

Stapel- oder Bechersteigen sind im wesentlich in zwei Grundprinzipien bekannt, nämlich als solche mit geteilter Boden- und ungeteilter Lochplatte einerseits sowie als solche mit ungeteilter Boden- und geteilter Lochplatte andererseits, obwohl es auch Steigen mit völlig ungeteilten Boden- und Lochplatten gibt, die jedoch in der Praxis nur selten zum Einsatz kommen. Das jeweils gewählte Prinzip richtet sich im wesentlichen nach den gegebenen maschinellen Möglichkeiten, dem Fertigungsablauf und zum Teil auch nach den Verwendungszwecken. Um eine genügende Haltbarkeit der Steige nach ihrem Falten aus dem Zuschnitt zu erzielen, werden in der Regel Verklebungen oder Steckanordnungen gewählt. Zu diesem Zweck sind an dem Zuschnitt entsprechende Laschen zum Kleben oder Stecken und/oder Ausschnitte zur Aufnahme von Stecklaschen vorgesehen. Weiterhin ist es möglich, die Steigen aus den Zuschnitten beim Hersteller der Zuschnitte vollständig zu konfektionieren, wobei man dann zur Ersparnis von Transportraum Falzlinien vorsieht, durch die die fertige Steige zusammengelegt werden kann, so daß sie beim Verarbeiter vor oder bei der Eingabe in eine Füllstation relativ schnell wieder aufgerichtet werden kann.

Um die Stapelbarkeit solcher Steigen zu verbessern, sind Steigen der eingangs beschriebenen Art bekannt (s. DE-A-29 06 677 und DE-U-71 34 029), bei denen die Eck- oder Stützpfosten eine schwache Neigung nach außen aufweisen, die das Stapeln bzw. lagerichtige Einsetzen der Steige darüber erleichtern sollen. Dabei werden allerdings die Eckpfosten oder Stapelecken in der Regel nach außen weggebogen, so daß der Boden der jeweils oberen Steige auf der Oberfläche des Stapelgutes der darunter liegenden Steige zu liegen kommt. Dann sichern die Eckpfosten lediglich gegen seitliches Verrutschen, ohne eine Abstützungsfunktion in vertikaler Richtung zu erfüllen. Aber selbst wenn diese nach außen geneigten Eckpfosten in Abstützmittel der darüber liegenden Steige eingreifen, ist durch ihre vorgegebene Neigung nach außen ebenso wie selbst bei geradlinig verlaufenden Eckpfosten eine nach außen gerichtete Kraftkomponente vorhanden, so daß ein Wegdrücken der Pfosten unter der Last mehrerer darüber angeordneter Steigen erfolgt und die Stützfunktion verlorengeht.

Der Erfindung liegt demgegenüber die Aufgabe zugrunde, eine Steige der eingangs umrissenen Art zu schaffen, die eine wesentlich verbesserte Zentrier- und Stützfunktion im Stapel aufweist.

Diese Aufgabe wird erfindungsgemäß dadurch gelöst, daß die Eckpfosten an ihren freien Enden mit seitlichen Abstufungen versehen sind, während im Anlenkungs- bzw. Fußbereich der Eckpfosten an dem Zuschnitt entsprechende Ausnehmungen vorgesehen sind, und derart vorgestanzt und ihre Schenkel so zueinander gefalzt sind, daß sie im aufgefalteten Zustand der Steige schwach nach innen geneigt sind. Durch die in die Ausnehmungen der darüber im Stapel befindlichen Steige eingreifenden freien Enden wird eine verschiebungssichere Zentrierung erreicht, und durch die Neigung nach innen wird den Eckpfosten gewissermaßen eine negative Vorspannung ähnlich wie bei vorgespannten Stahlbeton-Konstruktionen erteilt, die genügt, um ein Verbiegen bzw. Ausweichen der Eckpfosten nach außen zu verhindern und zugleich sicherzustellen, daß die Abstufungen fest in den Ausnehmungen der darüber liegenden Steige ruhen können. Die Erzeugung dieser Eckpfostenanordnung erfordert gegenüber der bekannten Herstellungsweise keine wesentlichen Änderungen, insbesondere keine Veränderung der Abmessungen des Zuschnitts, sondern lediglich geringfügige Maßnahmen hinsichtlich der Falz- und Stanzwerkzeuge im betreffenden Bereich.

Zwar sind, für sich genommen, vertikale, d. h. ungeneigte Eckpfosten mit Oberkantenabstufungen an Steigen bekannt (DE-U-76 26 572), jedoch liegen die Unterkanten dieser Eckpfosten völlig ungestützt und frei, so daß sie bei vertikaler Belastung im Stapel nach unten ausweichen können. Damit haben diese bekannten Eckpfosten im Stapel keinen wirklichen Stützeffekt und verlieren durch das Ausweichen auch ihre Zentrierwirkung, so daß daraus keinerlei Hinweis auf die erfindungsgemäße Merkmalskombination gezogen werden kann. Bei einem weiterhin bekannten, vierwandigen, nach oben offenen Tray (FR-A-2298 486) können die Seitenwände über ihre Gesamtlänge nach innen geneigt sein. Dieses schachtelförmige Tray hat aber keine sich maßgeblich über die Wandoberränder hinaus erstreckenden Eckpfosten, so daß sich das Problem der Eckenabstützung und -zentrierung nicht stellt und daraus auch keine Anregung für die erfindungsgemäße Kombination mit dem Ziel, die Oberflächen von über die umlaufenden Wandungsränder hinausragenden Verpackungsgut zu schützen, entnommen werden kann.

Zweckmäßigerweise sind die einfaltbaren Schenkelteile der Eckpfosten mit zweiten Seitenwänden verbindbar, die an den beiden anderen, rechtwinklig zu den Steigenseitenwänden verlaufenden Seiten der Bodenplatte angelenkt sind. So ergibt sich eine besonders stabile Steigenkonstruktion.

Bei einer Ausbildung der Steige mit einer Lochplatte in Form von zwei Plattenabschnitten, die verbindungslos mit ihren Längsseiten gegeneinander gerichtet sind, wie dies an sich beispielsweise für Margarinebecher bekannt ist (s. DE-U-76 41 047), können vorteilhaft die beiden Plattenabschnitte an ihren dazu im wesentlichen rechtwinklig verlaufenden Querseiten faltbare Laschen zum Verbinden mit den zweiten Seitenwänden tragen, um so zusammen mit der Verbindung der Eckpfosten eine besonders feste und steife Konstruktion zu ergeben. Dieses Ziel wird insbesondere dadurch erreicht, daß die faltbaren Schenkelteile und/oder die Querseitenlaschen durch Klebung mit den zweiten Seitenwänden verbindbar sind. Dadurch wird es gleichzeitig möglich, daß sich sämtliche Verbindungsstellen nur an den zwei von den zweiten Seitenwänden bestimmten Steigenseiten befinden und eine 8-Punkt-Klebung erfolgen kann, die ein hohes Maß an Dimensionsstabilität ergibt und Einsparungen an der Palettensicherung erlaubt.

Aus Kosten- und Stabilitätsgründen ist es vorteilhaft, wenn der Zuschnitt aus Wellpappe besteht und die Eckpfosten in stehender Welle ausgeführt sind.

Die insgesamt mit der Erfindung erzielbaren Vorteile bestehen vor allem darin, daß man eine besonders stabile, von praktisch allen im Markt befindlichen Füllautomaten befüllbare Steige erhält, die infolge der Ausbildung der Stapelecken mit deren Eingreifen in Bodenausnehmungen in der jeweils darüber liegenden Steige ein hohes Maß an verwindungsfreier Palettierstabilität erzielt.

Weitere Vorteile und Gesichtspunkte der Erfindung gehen aus der folgenden Beschreibung der in den Zeichnungen dargestellten Ausführungsbeispiele hervor. Es zeigt
Fig. 1 einen Zuschnitt für eine Joghurtbecher-Steige und
Fig. 2 eine axonometrische Darstellung eines Teils zweier aus dem Zuschnitt der Fig. 1 hergestellter, aufeinander gestapelter Steigen.

Ein Zuschnitt für eine Stapel- oder Bechersteige rechteckigen Aufbaus ist im wesentlichen rechteckig aus einem faltbarem Material wie Pappe oder Wellpappe ausgestanzt, wobei es bei derartigen Massenartikeln darauf ankommt, so wenig Verschnitt wie irgend möglich anfallen zu lassen. Der Zuschnitt weist eine durchgehende Bodenplatte 1 auf, an der über doppelt strichpunktiert dargestellte Falzlinien 103, 104 jeweils einander gegenüberliegend Steigenseitenwände 3, hier in Form von Längsseitenwänden, sowie zweite Seitenwände 4, hier in Form von Breitseitenwänden, angelenkt sind. An den beiden Längsseitenwänden wiederum ist je ein Lochplattenabschnitt 2 über Falzlinien 102 angelenkt. In den Lochplattenabschnitten 2 sind in bekannter Weise Aufnahmen 20 für das lagesichere Einsetzen von Yoghurtbechern eingestanzt. An den Lochplattenabschnitten 2 sind in deren seitlichen Bereichen Klebelaschen 5 über entsprechende Falzlinien 105 angelenkt.

In den seitlichen Bereichen der Längsseitenwände 3 ist je ein Eck- oder Stützpfosten 6 vorgesehen. Jeder dieser Eckpfosten 6 ist als Winkelpfosten ausgebildet und weist zwei Schenkelteile 61, 62 auf, die durch eine Falzlinie 106 zueinander faltbar sind. Dabei ist der innere Schenkelteil 61 integral mit der Längsseitenwand 3 ausgebildet und deshalb um die Falzlinie 103 gegen die Bodenplatte 1 hochklappbar. Die Falzlinie 106 zwischen den beiden Schenkelteilen 61, 62 ist in einem Winkel a gegen die Falzlinie 103 geneigt, der etwas kleiner als 90° ist. Wird das äußere Schenkelteil 62 um die Falzlinie 106 nach innen gebogen, so ergibt sich damit eine leicht nach innen geneigte Anordnung des zweischenklig winkligen Eckpfostens 6. Diese nach innen gerichtete Konizität der Eckpfosten 6 erkennt man besonders gut aus Fig. 2.

Die Eckpfosten tragen an ihren oberen, freien Enden Abstufungen 7, während in entsprechenden Bereichen an der Bodenplatte 1 Ausnehmungen 8 vorgesehen sind.

Neben der Konizität werden auch die weiteren Funktionen der einzelnen Bestandteile des Zuschnitts in anschaulicher und einfacher Weise aus Fig. 2 deutlich. Die Lochplattenabschnitte 2 sind gegeneinander gerichtet, ohne miteinander verbunden zu sein. Diese Anordnung eignet sich speziell für die dargestellte 12er Steige, also eine Steige mit 12 Aufnahmen 20, wohingegen man bei Steigen mit einer größeren Aufnahmenzahl, beispielsweise 20er Steigen, wie sie ebenso wie 12er Steigen heute üblich sind, eine Verbindung der Lochplattenabschnitte beispielsweise durch Kleben in einem dafür vorgesehenen Überlappungsbereich vornehmen kann. Zur Erzeugung einer genügenden Stabilität dienen die Klebelaschen 5 sowie die äußeren Schenkelteile 62 der Eckpfosten 6, die jeweils mit der Innenseite der hochgefalteten Breitseitenwände 4 verklebt werden, so daß sich insgesamt acht Klebepunkte ergeben.

Weiterhin erkennt man aus Fig. die Bedeutung der Ausnehmungen 8, in die von einer darunter befindlichen, strichpunktiert angedeuteten Steige die Stützpfosten 6 mit ihren Abstufungen 7 eingreifen, wobei diese Abstufungen gegen die Unterkanten der Seitenwände 3 und 4 zu liegen kommen. Infolge der leichten Neigung der Stützpfosten nach innen werden die Eckpfosten 6 mit ihren Abstufungen 7 in die Ausnehmungen 8 hineingedrückt, so daß sich eine hohe Verwindungsstabilität ergibt und eine große Anzahl von Steigen übereinander gestapelt werden kann, ohne daß die Gefahr besteht, daß die Eckpfosten 6 nach außen weggedrückt werden.

Bei der Herstellung des Zuschnitts aus Wellpappe ist es zweckmäßig, die Richtung der Wellen so vorzusehen, daß sie, wie in Fig. 1 angedeutet. parallel zu den zweiten Seitenwänden 4 und damit im wesentlichen in Richtung der Eckpfosten 6 verlaufen, so daß die Tragfähigkeit letzterer weiter erhöht und damit ihre Stützfunktion im Stapel zusätzlich verbessert wird.

## Patentansprüche

1. Aus faltbarem Material wie Pappe, Wellpappe od. dgl. bestehender einstückiger, vorgefalzter Zuschnitt für eine im Grundriß im wesentlichen rechteckige oder quadratische Becher- oder Stapelsteige
- mit einer ungeteilten Bodenplatte (1),
- mit einer im wesentlichen parallel im Abstand dazu angeordneten, in zwei Plattenabschnitte (2) unterteilten Lochplatte zur lagesiche- _{f}en Aufnahme von Behältnissen, z. B. Yoghurt-oder Milchbechern,
- wobei Bodenplatte und Lochplattenabschnitte über zwei einander gegenüberliegende Steigenseitenwände (3) aneinander angelenkt sind,
- und mit in den Eckbereichen des aufgefalteten Zuschnitts angeordneten, vorgestanzten und über die Ebene der Lochplatte hinausragenden, zweischenklig gewinkelten Eckpfosten (6), die teilweise als integraler Teil (61) der Steigenseitenwände an der ungeteilten Bodenplatte angelenkt und deren einfaltbare Schenkelteile (62) mit anderen Teilen der Steige tragfähig verbindbar sind, dadurch gekennzeichnet, daß die Eckpfosten (6)
a) an ihren freien Enden mit seitlichen Abstufungen (7) versehen sind, während im Anlenkungs- bzw. Fußbereich der Eckpfosten an dem Zuschnitt entsprechende Ausnehmungen (8) vorgesehen sind, und
b) derart vorgestanzt und ihre Schenkel (61, 62) so zueinander gefalzt sind, daß sie im aufgefalteten Zustand der Steige (Fig. 2) schwach nach innen geneigt sind.

2. Zuschnitt nach Anspruch 1, dadurch gekennzeichnet, daß die einfaltbaren Schenkelteile (62) der Eckpfosten (6) mit zweiten Seitenwänden (4) verbindbar sind, die an den beiden anderen, rechtwinklig zu den Steigenseitenwänden (3) verlaufenden Seiten der Bodenplatte (1) angelenkt sind.

3. Zuschnitt nach Anspruch 2, dadurch gekennzeichnet, daß die Lochplattenabschnitte (2) verbindungslos mit ihren Längsseiten (21) gegeneinander gerichtet sind und an ihren dazu im wesentlichen rechtwinklig verlaufenden Querseiten faltbare Laschen (5) zum Verbinden mit den zweiten Seitenwänden (4) tragen.

4. Zuschnitt nach einem der Ansprüche 1 bis 3, dadurch gekennzeichnet, daß die faltbaren Schenkelteile (62) und/oder Querseiten-Laschen (5) durch Klebung mit den zweiten Seitenwänden (4) verbindbar sind.

5. Zuschnitt nach einem der Ansprüche 1 bis 4, dadurch gekennzeichnet, daß er aus Wellpappe besteht und die Eckpfosten (6 bzw. 61, 62) in stehender Welle ausgeführt sind.

## Claims

1. Pre-scored, one-piece blank consisting of foldable material such as cardboard, corrugated cardboard or the like, for a cup or stack tray which tray is essentially rectangular or square in plan,
- having an undivided bottom wall (1),
- having an apertured wall spaced from and arranged essentially parallel to said bottom wall and subdivided into two wall portions (2), for receiving containers, e. g. yogurt or milk cups in a position-securing condition,
- the bottom wall and the apertured wall portions being hingedly connected with each other via two, tray sidewalls (3) opposing each other,
- and having two-leg angled, pre-punched corner supports or posts (6), which are arranged in the corner areas of the erected blank and project above the plane of the apertured wall, and which corner supports are in part an integral portion (61) of the tray sidewalls and as such are hingedly connected to the undivided bottom wall, the foldable leg portions (62) of the supports being connectable with other portions of the tray such that the tray is then capable of bearing, characterized in that the corner supports (6)
a) are provided with lateral graduations (7) on their free ends, corresponding recesses (8) being provided on the blank in area of the hinging connection or foot area of the corner supports, respectively, and
b) are pre-punched in such a way and their legs (61, 62) are scored such with respect to each other that said supports are slightly inclined inwardly in the erected tray (Fig. 2).

2. Blank according to claim 1, characterized in that the foldable leg portions (62) of the corner supports (6) are attachable to second sidewalls (4) which are hingedly connected to both of the other sides of the bottom wall (1) which bottom wall sides extend perpendicularly to the tray sidewalls (3).

3. Blank according to claim 2, characterized in that the apertured wall portions (2) are arranged to oppose each other connectionless with their longitudinal sides (21) and, on their transverse sides, which extend essentially perpendicularly to said longitudinal sides carry foldable tabs (5) for the purpose of connection with the second sidewalls (4).

4. Blank according to any one of claims 1 to 3, characterized in that the foldable leg portions (62) and/or transverse-side tabs (5) are attachable to the second sidewalls (4) by means of gluing.

5. Blank according to any one of claims 1 to 4, characterized in that it consists of corrugated cardboard and the corner supports (6 or 61, 62, respectively) are realized in upright flutes.

## Revendications

1. Découpe prépliée en une pièce, réalisée en matériau repliable, tel que carton, carton ondulé ou analogue, pour un plateau à empiler ou à godets, de forme essentiellement rectangulaire ou carrée en plan
- avec une plaque de fond non divisée (1),
- avec une plaque perforée subdivisée en deux sections de plaque (2) et disposée à une certaine distance de la première plaque et essentiellement parallèle à celle-ci, afin de recevoir de manière sûre des récipients tels que godets à yoghourt ou à lait,
- tandis que la plaque de fond et les sections de plaques perforées sont articulées les unes aux autres par deux parois latérales (3) opposées l'une à l'autre,
- et avec des montants d'angle (6) articulés en deux pièces, pré-estampés et faisant saillie par dessus le plan de la plaque perforée et disposés dans les zones d'angle de la découpe déployée, ces montants étant articulés partiellement comme partie intégrante (61) des parois latérales à la plaque de fond non divisée et dont les parties repliables (62) peuvent être connectées aux autres parties du plateau, avec possibilité de supporter une charge, caractérisée en ce que les montants d'angle (6)
a) sont pourvus à leurs extrémités libres de gradins latéraux (7), tandis que des encoches (8) correspondantes sont prévues dans la découpe, dans la zone d'articulation et de pieds des montants d'angle, et
b) que ces montants sont pré-estampés et ont leurs parties (61, 62) repliées l'une vers l'autre, de façon à ce qu'ils présentent une faible inclinaison vers l'intérieur quand le plateau est à l'état déployé (fig. 2).

2. Découpe selon la revendication 1, caractérisée en ce que les parties repliables (62) des montants d'angle (6), peuvent être connectées aux deuxièmes parois latérales (4) qui sont articulées aux deux autres côtés de la plaque de fond (1) disposés perpendiculairement aux parois latérales (3).

3. Découpe selon la revendication 2, caractérisée en ce que les sections de plaque perforée (2) sont tournées l'une vers l'autre sans assemblage, par leurs côtés longitudinaux (21) et qu'elles portent sur leurs côtés transversaux disposés essentiellement en direction perpendiculaire, des pattes repliables (5), en vue de l'assemblage aux secondes parois latérales (4).

4. Découpe selon l'une des revendications 1 à 3, caractérisée en ce que les pièces repliables (62) et/ou les pattes de côtés latéraux (5) peuvent être assemblées par collage aux secondes parois latérales (4).

5. Découpe selon l'une des revendications 1 à 4, caractérisée en ce qu'elle est réalisée en carton ondulé dont les ondulations sont verticales dans les montants d'angle (6, 61, 62).
